# EUROPÄISCHE PATENTSCHRIFT

(11) **EP 3 834 665 B1**
(45) Veröffentlichungstag und Bekanntmachung des Hinweises auf die Patenterteilung: **01.03.2023**
(21) Anmeldenummer: 19215588.5
(22) Anmeldetag: 12.12.2019
(51) Int. Cl.: A47B 88/427, A47B 88/969

(54) **SCHUBLADE, INSBESONDERE FÜR SANITÄRMÖBEL**
DRAWER, IN PARTICULAR FOR BATHROOM FURNITURE
TIROIR, EN PARTICULIER POUR MEUBLES SANITAIRES

(43) Veröffentlichungstag der Anmeldung: 16.06.2021
(73) Patentinhaber: Geberit International AG, 8645 Jona (CH)
(72) Erfinder: SCHINTLER, Michael, 8330 Pfäffikon (CH); KLIMCZEWSKI, Marcin, 04-110 Warszawa (PL); FURMANIK, Agnieska, 01-003 Warszawa (PL)
(74) Vertreter: Frischknecht, Harry Ralph

(56) Entgegenhaltungen:
- EP-A2- 2 325 589
- WO-A1-2011/094772
- DE-A1-102017 108 453
- DE-U1-202008 009 396
- FR-A1- 2 621 794
- US-A1- 2005 046 317

## Beschreibung

### TECHNISCHES GEBIET

Die vorliegende Erfindung betrifft eine Schublade, insbesondere eine Schublade für ein Sanitärmöbel, nach dem Oberbegriff von Anspruch 1.

### STAND DER TECHNIK

Aus dem Stand der Technik sind Sanitärmöbel bekannt, welche unter einen Waschtisch anzuordnen sind. Typischerweise umfassen derartige Sanitärmöbel jeweils mindestens eine Schublade. Problematisch dabei ist, dass der Siphon des Waschtisches in den gleichen Raum einragt, in welchen die Schublade sich bewegt. Im Bereich des Siphons lassen sich keine Gegenstände anordnen.

Auf der anderen Seite, nämlich nach unten hin, wird der Raum durch die Auszugsbeschläge limitiert. Dieses Problem ist bei allen Möbeln anzutreffen. Einschlägige Dokumente aus dem Stand der Technik sind DE 202008009396U1, US2005/046317A1, WO2011/094772A1 und EP2325589A2.

### DARSTELLUNG DER ERFINDUNG

Ausgehend von diesem Stand der Technik ist es eine bevorzugte Aufgabe der vorliegenden Erfindung, eine Schublade anzugeben, mit welcher, insbesondere in einem Sanitärmöbel, der zur Verfügung stehende Raum bezüglich des Schubladeninhalts möglichst optimal auszunützen.

Diese Aufgabe löst der Gegenstand nach Anspruch 1. Demgemäss umfasst eine Schublade, insbesondere für ein Sanitärmöbel, eine Bodenwand, zwei Seitenwände, eine Frontwand und eine Rückwand, wobei die Bodenwand, die Seitenwände, die Frontwand und die Rückwand einen Schubladenraum definieren, und zwei parallel zueinander angeordnete Auszugsbeschläge. Die Auszugsbeschläge sind parallel zu den Seitenwänden angeordnet und sie sind entlang einer Auszugsrichtung herausziehbar. Die Auszugsrichtung definiert eine Längsachse. Die Bodenwand weist seitlich zu den Seitenwänden je eine in Richtung der Längsachse zwischen Frontwand und Rückwand sich erstreckende Ausbuchtung auf, welche Ausbuchtung einen Aufnahmeraum zur Aufnahme von Teilen der Auszugsbeschläge bereitstellt.

Durch die Anordnung der Ausbuchtung ragen die Auszugsbeschläge nicht von der äusseren Oberfläche der Bodenwand ab, sondern sind versetzt dazu angeordnet. Hierdurch kann die Bauhöhe der Schublade als solche vergrössert werden. Mit anderen Worten erstrecken sich die unteren Bereiche der Schublade in den Bereich zwischen den beiden Auszugsbeschlägen. Mit nochmals anderen Worten gesagt, resultiert ein Raumgewinn nach unten hin.

Die Bodenwand weist demnach innenseitig und aussenseitig jeweils zwei verschiedene Ebenen auf.

Die Ausbuchtung erstreckt sich von der Aussenseite der Bodenwand in die Bodenwand hinein, so dass die Auszugsbeschläge mindestens teilweise, insbesondere zu einem grossen Teil, in der Ausbuchtung liegen. Hierdurch kann die Bauhöhe der Schublade und somit die Höhe des Schubladenraums vergrössert werden.

Die Ausbuchtung erstreckt sich von der Frontwand bis hin zu der Rückwand, derart, dass ein durchgehender Aufnahmeraum zwischen Frontwand und Rückwand entsteht.

Weiter ist die Bodenwand zwischen den beiden Ausbuchtungen mit einem abgesetzten Bereich ausgebildet, wobei sich der Schubladenraum zwischen den beiden Ausbuchtungen vom Schubladenraum her gesehen nach unten erstreckt, derart, dass sich der Schubladenraum innenseitig zwischen die beiden Ausbuchtungen erstreckt und dass der Schubladenraum nach unten hin vergrössert wird.

Die Ausdrucksweise "abgesetzter Bereich" ist vom Schubladenraum her gesehen so zu verstehen, dass die Innenfläche der Bodenwand einen abgesetzten Bereich aufweist, welcher bezüglich den Bereichen, die oberhalb der Ausbuchtungen liegen, nach unten hin abgesetzt ist.

Die Begriffe, welche eine Richtung, wie "nach unten" angeben, sind jeweils in Einbaulage zu verstehen. Die Richtung "nach unten" ist demnach eine Richtung in Richtung der Schwerkraft nach unten.

In einer ersten Variante liegt die dem Schubladenraum zugewandte Innenfläche der Bodenwand auf gleicher Höhe wie die Aussenfläche der Bodenwand im Bereich der Ausbuchtung. In einer zweiten Variante liegt die dem Schubladenraum zugewandte Innenfläche der Bodenwand tiefer wie die Aussenfläche der Bodenwand im Bereich der Ausbuchtung. Bei der zweiten Variante ist das Schubladenvolumen grösser als bei der ersten Variante.

Die Innenfläche der Bodenwand ist die Fläche, welche dem Schubladenraum zugewandt ist. Die Aussenfläche der Bodenwand ist die Fläche, welche gegenüber des Innenraums liegt.

Vorzugsweise erstreckt sich die Seitenwand bezüglich der Aussenfläche der Bodenwand im Bereich der Ausbuchtung seitlich zur Ausbuchtung und begrenzt die Ausbuchtung seitlich. Die Seitenwand kann demnach die Ausbuchtung seitlich begrenzen. Nebst der Begrenzung der Ausbuchtung wird durch die in den Bereich der Ausbuchtung verlängerte Seitenwand die Stabilität der Schublade als Ganzes erhöht.

Vorzugsweise sind die Ausbuchtungen bezüglich einer mittig durch die Schublade, parallel zu den Längsachsen und rechtwinklig zur Innenfläche der Bodenwand verlaufenden Symmetrieebene symmetrisch zueinander angeordnet.

Vorzugsweise weist jede der Ausbuchtungen eine Breite auf, welche maximal 45% der Gesamtbreite von Seitenwand zu Seitenwand der Schublade entspricht. Je nach Anwendungsfall sind auch kleinere Breiten denkbar. Die Breite hängt im Wesentlichen von ergonomischen Gesichtspunkten ab.

Dieser Bereich ist besonders vorteilhaft, weil der Innenraum dadurch maximiert werden kann und zudem im Bereich der Ausbuchtungen Stellflächen bereitgestellt werden. Eine sehr kleine Breite wäre auch denkbar, was dann aber bei einem Schubladenboden mit konstanter Dicke der Bodenwand zu Lasten der Stellfläche gehen würde.

Vorzugsweise ist die Dicke der Bodenwand über die gesamte Innenfläche im Wesentlichen konstant. Im Wesentlichen konstant heisst in diesem Fall, dass die Dicke der Bodenwand allen Bereichen konstant ist, abgesehen von kleinen Bereichen beim Übergang von der Ausbuchtung zu den anderen Teilen der Schublade.

Vorzugsweise ist, von oben auf die Innenfläche des Schubladenraums gesehen, der abgesetzte Bereich flächenmässig um ein Mehrfaches grösser als der Bereich, in welchem die Ausbuchtung angeordnet ist. Der abgesetzte Bereich kann flächenmässig aber auch kleiner sein als der Bereich, in welchem die Ausbuchtung angeordnet ist.

Vorzugsweise spannt die Aussenfläche der Bodenwand gegenüber des abgesetzten Bereiches eine Ebene auf, wobei die Auszugsbeschläge die Ebene nach unten hin durchdringen, derart, dass der von der Ebene abragende Bereich der Auszugsbeschläge höchstens 20% oder höchstens 45% der Distanz zwischen der Ebene und der Aussenfläche der Ausbuchtung entspricht.

Weiter weisen die Auszugsbeschläge jeweils ein erstes Beschlagsteil und ein zweites Beschlagsteil auf, welche Beschlagsteile über eine Längsführung miteinander in Verbindung stehen, wobei das erste Beschlagsteil fest mit der Schublade, insbesondere mit der Bodenwand oder der Seitenwand, verbunden ist, und wobei das zweite Beschlagsteil fest mit einem Möbel verbindbar ist.

Weiter weist die Schublade weiter mindestens eine den Schubladenraum teilende Trennwand auf, die sich parallel zu den beiden Seitenwänden quer durch den Schubladenraum erstreckt.

Weiter stellt die Trennwand die seitliche Begrenzung des abgesetzten Bereichs bereit.

Die Trennwand kann weiterhin mit optionalen Leuchtelementen, wie LED-Streifen, versehen sein.

in einer Variante ist die Bodenwand einstückig ausgebildet. Beispielsweise kann die Bodenwand aus Kunststoff hergestellt sein.

In einer anderen Variante ist die Bodenwand mehrteilig ausgebildet, wobei die Bodenwand ein Profilelement aufweist, welches zwei gegenübereinander liegende Nuten umfasst, wobei jeweils ein die Bodenwand bereitstellendes flächiges Bodenteil in der besagten Nute lagerbar ist; oder wobei die Bodenwand mehrere miteinander verklebte oder verschraubte Bodenteile aufweist.

Das Profilelement kann in einer besonders bevorzugten Ausführungsform in den Schubladenraum einragen und die besagte Trennwand bereitstellen.

Vorzugsweise weist die Rückwand eine Ausnehmung auf, derart, dass Raum für die Durchführung eines Siphonrohrteils geschaffen wird.

Ein Möbel, insbesondere ein Sanitärmöbel, umfasst mindestens eine Schublade nach obiger Beschreibung, wobei das Möbel mindestens zwei Seitenteile aufweist, an welchen die Auszugsbeschläge befestigt sind, derart, dass die Schublade relativ zum Möbel verschiebbar ist.

Weitere Ausführungsformen sind in den abhängigen Ansprüchen angegeben.

### KURZE BESCHREIBUNG DER ZEICHNUNGEN

Bevorzugte Ausführungsformen der Erfindung werden im Folgenden anhand der Zeichnungen beschrieben, die lediglich zur Erläuterung dienen und nicht einschränkend auszulegen sind. In den Zeichnungen zeigen:
- Fig. 1: eine perspektivische Ansicht einer erfindungsgemässen Schublade nach einer ersten Ausführungsform von vorne;
- Fig. 2: eine perspektivische Ansicht einer erfindungsgemässen Schublade nach einer zweiten Ausführungsform von vorne;
- Fig. 3: eine perspektivische Ansicht einer erfindungsgemässen Schublade nach einer dritten Ausführungsform von vorne;
- Fig. 4: eine perspektivische Schnittansicht eines Sanitärmöbels, hier eines Waschtischmöbels, mit einer der Schubladen nach den vorhergehenden Figuren, und
- Fig. 5: eine Schnittansicht des Waschtischmöbels nach Figur 4.

### BESCHREIBUNG BEVORZUGTER AUSFÜHRUNGSFORMEN

In den Figuren 1 bis 3 werden perspektivische Ansichten einer Schublade 1 gemäss drei verschiedenen Ausführungsformen gezeigt. In der Folge wird zuerst die allgemeine Struktur der Schublade 1 erläutert und nachfolgend werden die Details der verschiedenen Ausführungsformen erläutert.

Die Schublade 1 ist insbesondere für den Einsatz für ein Sanitärmöbel 2, welches in den Figuren 4 und 5 ansatzweise gezeigt wird, ausgebildet. Ein Sanitärmöbel 2 ist vorzugsweise ein unter einem Waschtisch angeordnetes Möbel. Das Sanitärmöbel 2 kann auch als Unterschrank bezeichnet werden. Die Schublade 1 kann aber auch in anderen Möbeln eingesetzt werden.

Die Schublade 1 umfasst eine Bodenwand 3, zwei Seitenwände 4, eine Frontwand 5 und eine Rückwand 6. Die Frontwand 5 ist in den Figuren 1 bis 3 nicht dargestellt. Die Bodenwand 3, die Seitenwände 4, die Frontwand 5 und die Rückwand 6 definieren einen Schubladenraum 7. Der Schubladenraum 7 ist dabei der Innenraum der Schublade 1, in welchem die Benützer der Schublade 1 Dinge aufbewahren können.

Weiter umfasst die Schublade 1 zwei parallel zueinander angeordnete Auszugsbeschläge 8. Die Auszugsbeschläge 8 sind dabei parallel zu den Seitenwänden 4 angeordnet und lassen sich entlang einer Auszugsrichtung A herausziehen. Die Auszugsrichtung A definiert eine Längsachse L.

Die Bodenwand 3 weist seitlich zu den Seitenwänden 4 je eine in Richtung der Längsachse L zwischen Frontwand 5 und Rückwand 6 sich erstreckende Ausbuchtung 9 auf. Bei jeder der Seitenwände 4 ist eine Ausbuchtung 9 angeordnet. Die Ausbuchtung 9 stellt dabei einen Aufnahmeraum zur Aufnahme von Teilen der Auszugsbeschläge 8 bereit. Hierdurch kann die Bodenwand 3 zwischen den beiden Ausbuchtungen 9 bzw. den beiden Auszugsbeschlägen 8 weiter nach unten ragen, wodurch das Volumen des Schubladenraums 7 maximiert werden kann.

Die Bodenwand 3 ist zwischen den beiden Ausbuchtungen 9 mit einem abgesetzten Bereich 10 ausgebildet. Der Schubladenraum 7 erstreckt sich zwischen den beiden Ausbuchtungen 9 vom Schubladenraum 7 her gesehen nach unten. Dabei erstreckt sich der Schubladenraum 7 derart nach unten, dass sich der Schubladenraum 7 innenseitig zwischen die beiden Ausbuchtungen erstreckt, derart dass der Schubladenraum 7 nach unten hin vergrössert wird. Das heisst, durch die Anordnung der Ausbuchtungen 9, welche Teile der Auszugsbeschläge 8 aufnehmen, ist Aussenfläche 12 der Bodenwand 3 im Bereich der Ausbuchtungen 9 höher angeordnet als im Bereich des abgesetzten Bereichs 10. Durch die Anordnung des abgesetzten Bereichs 10 kann der Raumbereich zwischen den Auszugsbeschlägen 8 entsprechend als Schubladenraum 7 nutzbar gemacht werden.

In den Ausführungsformen gemäss der Figuren 1 und 3 liegt die dem Schubladenraum 7 zugewandte Innenfläche 11 der Bodenwand 3 im Wesentlichen auf gleicher Höhe wie die Aussenfläche 12 der Bodenwand 3 im Bereich der Ausbuchtung 9. Hierdurch kann eine kompakte Schubladenstruktur unter Maximierung des Volumens der Schublade erreicht werden. In der Ausführungsform gemäss der Figur 2 liegt die dem Schubladenraum 7 zugewandte Innenfläche 11 der Bodenwand 3 tiefer als die Aussenfläche 12 der Bodenwand 3 im Bereich der Ausbuchtung 9. Hierdurch kann eine weitergehende Optimierung des Volumens erreicht werden.

Die Seitenwand 4 erstreckt sich bezüglich der Aussenwand 12 der Bodenwand 3 jeweils in den Bereich der Ausbuchtung 9 seitlich zur Ausbuchtung 9. Hierdurch wird die Ausbuchtung 9 seitlich begrenzt. Der Auszugsbeschlag 8 ragt jeweils unterhalb der Seitenwand hindurch und ist von aussen her entsprechend für die Befestigung an einem Möbel zugänglich.

Die Ausbuchtungen 9 erstrecken sich, wie bereits erwähnt, vollständig von der Frontwand 5 zur Rückwand 6. Weiter sind die Ausbuchtungen 9 bezüglich einer mittig durch die Schublade 1, parallel zu den Längsachsen L und rechtwinklig zur Innenfläche 11 der Bodenwand 3 verlaufenden Symmetrieebene S symmetrisch angeordnet. Hierdurch kann eine gewichtsmässig austarierte Schublade bereitgestellt werden.

Weiter weist jede der Ausbuchtungen eine Breite B auf, welche maximal 45% der Gesamtbreite von Seitenwand zu Seitenwand der Schublade 1 entspricht. Durch diese Ausbildung ergeht der Vorteil, dass die Oberfläche der Innenfläche 11 im Bereich des abgesetzten Bereichs 10 möglichst maximiert wird, während die Oberfläche der Innenfläche 11 im Bereich der Ausbuchtung 9 aber ebenfalls eine vergleichsweise grosse Fläche aufweist, sodass die Stellbereiche in allen Flächenbereichen flächenmässig genügend gross ausgebildet sind.

Die Dicke der Bodenwand 3 ist über die gesamte Innenfläche 11 gesehen im Wesentlichen konstant. Dies hat den Vorteil, dass der zur Verfügung stehende Raum nicht übermässig eingeschränkt wird.

Von oben auf die Innenfläche 11 des Innenraums 7 gesehen ist der abgesetzte Bereich 10 flächenmässig um ein Mehrfaches grösser als der Bereich, in welchem die Ausbuchtungen 9 angeordnet sind. Hierdurch ergeht der Vorteil, dass der Flächenbereich der Innenfläche 11 im Bereich des abgesetzten Bereichs 10 möglichst grossflächig ausgebildet werden kann.

Die Aussenfläche 12 der Bodenwand 3 gegenüber des abgesetzten Bereichs 10 spannt eine Ebene E auf. Die Auszugsbeschläge 8 durchdringen dabei die Ebene E nach unten hin, so wie dies in den Figuren 1 bis 3 gezeigt ist. Der von der Ebene E nach unten hin abragende Bereich der Auszugsbeschläge 8 entspricht aber höchstens 20% oder höchstens 45% der Distanz D zwischen der Ebene E und der Aussenfläche 12 der Ausbuchtungen 9. Je kleiner die Distanz D ausgebildet ist, desto vorteilhafter ist dies für die maximale Raumausnützung.

Die Auszugsbeschläge 8 weisen jeweils ein erstes Beschlagsteil 14 und ein zweites Beschlagsteil 15 auf. Die Beschlagsteile 14, 15 stehen über eine Längsführung 16 miteinander in Verbindung. Das erste Beschlagsteil 14 ist dabei fest mit der Schublade in den gezeigten Figuren mit der Bodenwand 3 oder mit der Seitenwand 4 verbunden. Das zweite Beschlagsteil ist fest mit einem Möbel 2 verbindbar. Das zweite Beschlagsteil weist entsprechende Öffnungen 24 auf, durch die Schrauben geführt werden können, mit welchen das zweite Beschlagsteil 15 zum Möbel 2 verschraubt werden kann.

Die Schublade 1 weist weiter mindestens eine Trennwand 17 auf, die den Schubladenraum 7 teilt. In der gezeigten Ausführungsform sind in den zwei Bereichen des Übergangs vom abgesetzten Bereich 10 zu den Ausbuchtungen 9 jeweils eine Trennwand 17 angeordnet. Mit der Trennwand 17 wird sichergestellt, dass Dinge nicht von der Innenfläche 11 über dem Bereich der Ausbuchtungen 9 in den Bereich der Innenfläche 11 im abgesetzten Bereich 10 fallen können. Die Trennwand 17 verläuft vorzugsweise parallel zu den beiden Seitenwänden 4.

Die Trennwand 17 stellt, wie bereits erwähnt, die seitliche Begrenzung des abgesetzten Bereichs 10 zum Bereich der beiden Ausbuchtungen 9 bereit.

In den Figuren 1 und 2 ist die Bodenwand 3 jeweils mehrteilig ausgebildet. Die Bodenwand 3 weist dabei ein Profilelement 18 auf. Das Profilelement 18 weist jeweils zwei gegenüberliegende Nuten 19 auf, jeweils ein die Bodenwand 3 bereitstellendes flächiges Bodenteil 20 ist in der besagten Nute 19 entsprechend lagerbar. Das Profilelement 18 stellt in den beiden Ausführungsformen gemäss der Figuren 1 und 2 zudem die Trennwand 17 bereit.

In der Figur 3 wird eine weitere Ausführungsform gezeigt. Hier weist die Bodenwand 3 mehrere miteinander verklebte oder verschraubte Bodenteile 20 auf. Die Trennwand 17 wird ebenfalls mit der Bodenwand 3 über eine Schraub- oder Klebeverbindung verbunden.

Von den Figuren 1 bis 3 wird weiter gezeigt, dass die Rückwand 6 eine Ausnehmung 21 aufweist, welche derart angeordnet ist, dass Raum für die Durchführung eines Siphonrohrteils 22 schaffen wird.

In der Figur 4 wird ein Möbel 2, insbesondere ein Sanitärmöbel, umfassend einer Schublade 1 nach der obigen Beschreibung gezeigt. In der gezeigten Ausführungsform umfasst das Möbel 2 einen Waschtisch 25, der mit einem Siphonrohrteil 22 an einer Wasserleitung angeschlossen werden kann. Das Möbel weist dabei mindestens zwei Seitenteile 23 auf, an welchen die Auszugsbeschläge 8 befestigbar sind, derart, dass die Schublade 1 relativ zum Möbel verschiebbar ist.

In der Figur 5 wird eine Seitenansicht gezeigt. Von der Figur 5 werden die Vorteile der vorliegenden Erfindung klar. Durch die Anordnung der Ausbuchtungen 9, in welchen die Auszugsbeschläge 8 mindestens teilweise aufgenommen sind, kann die Bodenwand im abgesetzten Bereich 10 weiter nach unten geführt werden, nämlich in Richtung des Bodens 26 des Sanitärmöbels 2. Hierdurch kann der zur Verfügung stehende Innenraum optimal ausgenützt werden. Weiter wird der Raum insbesondere im Bereich des Siphonrohrteils 22 optimiert.

**BEZUGSZEICHENLISTE**

| | | | |
|---|---|---|---|
| 1 | Schublade | 22 | Siphonrohrteil |
| 2 | Möbel, insbesondere | 23 | Seitenteile |
| | Sanitärmöbel | 24 | Öffnungen |
| 3 | Bodenwand | 25 | Waschtisch |
| 4 | Seitenwand | 26 | Boden |
| 5 | Frontwand | A | Auszugsrichtung |
| 6 | Rückwand | B | Breite |
| 7 | Schubladenraum | D | Distanz |
| 8 | Auszugsbeschlag | E | Ebene |
| 9 | Ausbuchtung | L | Längsachse |
| 10 | abgesetzter Bereich | S | Symmetrieebene |
| 11 | Innenfläche | | |
| 12 | Aussenfläche | | |
| 14 | erstes Beschlagsteil | | |
| 15 | zweites Beschlagsteil | | |
| 16 | Längsführung | | |
| 17 | Trennwand | | |
| 18 | Profilelement | | |
| 19 | Nuten | | |
| 20 | Bodenteil | | |
| 21 | Ausnehmung | | |

## Patentansprüche

1. Schublade (1), insbesondere für ein Sanitärmöbel (2), umfassend
eine Bodenwand (3), zwei Seitenwände (4), eine Frontwand (5) und eine Rückwand (6), wobei die Bodenwand (3), die Seitenwände (4), die Frontwand (5) und die Rückwand (6) einen Schubladenraum (7) definieren,
und
zwei parallel zueinander angeordnete Auszugsbeschläge (8), welche parallel zu den Seitenwänden (4) angeordnet sind und entlang einer Auszugsrichtung (A) herausziehbar sind, wobei die Auszugsrichtung (A) eine Längsachse (L) definiert,
wobei die Bodenwand (3) seitlich zu den Seitenwänden (4) je eine in Richtung der Längsachse (L) zwischen Frontwand (5) und Rückwand (6) sich erstreckende Ausbuchtung (9) aufweist, welche Ausbuchtung (9) einen Aufnahmeraum zur Aufnahme von Teilen der Auszugsbeschläge (8) bereitstellt,
wobei die Bodenwand (3) zwischen den beiden Ausbuchtungen (9) mit einem abgesetzten Bereich (10) ausgebildet ist, wobei sich der Schubladenraum (7) zwischen den beiden Ausbuchtungen (9) vom Schubladenraum (7) her gesehen nach unten erstreckt, derart, dass sich der Schubladenraum (7) innenseitig zwischen die beiden Ausbuchtungen (9) erstreckt und dass der Schubladenraum (7) nach unten hin vergrössert wird,
die Auszugsbeschläge (8) jeweils ein erstes Beschlagsteil (14) und ein zweites Beschlagsteil (15) aufweisen, welche Beschlagsteile (14, 15) über eine Längsführung (16) miteinander in Verbindung stehen, wobei das erste Beschlagsteil (14) fest mit der Schublade (1), insbesondere mit der Bodenwand (3) oder der Seitenwand (4), verbunden ist, und wobei das zweite Beschlagsteil (15) fest mit einem Möbel (2) verbindbar ist,
wobei die Schublade (1) weiter mindestens eine Trennwand (17) aufweist, die den Schubladenraum (7) teilt, sich parallel zu den beiden Seitenwänden (4) quer durch den Schubladenraum (7) erstreckt, und
wobei die Trennwand (17) die seitliche Begrenzung des abgesetzten Bereichs (10) bereitstellt.

2. Schublade (1) nach Anspruch 1, **dadurch gekennzeichnet, dass** die dem Schubladenraum (7) zugewandte Innenfläche (11) der Bodenwand (3), insbesondere im abgesetzten Bereich (10), auf gleicher Höhe liegt wie die Aussenfläche (12) der Bodenwand (3) im Bereich der Ausbuchtung (9); oder dass die dem Schubladenraum (7) zugewandte Innenfläche (11) der Bodenwand (3), insbesondere im abgesetzten Bereich (10), tiefer liegt wie die Aussenfläche (12) der Bodenwand (3) im Bereich der Ausbuchtung (9).

3. Schublade (1) nach einem der vorhergehenden Ansprüche, **dadurch gekennzeichnet, dass** sich die Seitenwand (4) bezüglich der Aussenfläche (12) der Bodenwand (3) im Bereich der Ausbuchtung (9) seitlich zur Ausbuchtung (9) erstreckt und die Ausbuchtung (9) seitlich begrenzt.

4. Schublade (1) nach einem der vorhergehenden Ansprüche, **dadurch gekennzeichnet, dass** die Ausbuchtungen (9) bezüglich einer mittig durch die Schublade (1), parallel zu den Längsachsen (L) und rechtwinklig zur Innenfläche (11) der Bodenwand (3) verlaufenden Symmetrieebene (S) symmetrisch zueinander angeordnet sind.

5. Schublade (1) nach einem der vorhergehenden Ansprüche, **dadurch gekennzeichnet, dass** jede der Ausbuchtungen (9) eine Breite (B) aufweist, welche maximal 45% der Gesamtbreite von Seitenwand (4) zu Seitenwand (4) der Schublade (1) entspricht.

6. Schublade (1) nach einem der vorhergehenden Ansprüche, **dadurch gekennzeichnet, dass** die Dicke der Bodenwand (3) über die gesamte Innenfläche (11) im Wesentlichen konstant ist.

7. Schublade (1) nach einem der vorhergehenden Ansprüche, **dadurch gekennzeichnet, dass** von oben auf die Innenfläche (11) des Schubladenraums (7) gesehen, der abgesetzte Bereich (10) flächenmässig um ein Mehrfaches grösser oder kleiner ist als der Bereich, in welchem die Ausbuchtung (9) angeordnet ist.

8. Schublade (1) nach einem der vorhergehenden Ansprüche, **dadurch gekennzeichnet, dass** die Aussenfläche (12) der Bodenwand (3) gegenüber des abgesetzten Bereichs (10) eine Ebene (E) aufspannt, wobei die Auszugsbeschläge (8) die Ebene (E) nach unten hin durchdringen, derart, dass der von der Ebene (E) abragende Bereich der Auszugsbeschläge (8) höchstens 20% oder höchstens 45% der Distanz (D) zwischen der Ebene (E) und der Aussenfläche (12) der Ausbuchtung (9) entspricht.

9. Schublade (1) nach einem der vorhergehenden Ansprüche, **dadurch gekennzeichnet,**
**dass** die Bodenwand (3) einstückig ausgebildet ist;
oder
**dass** die Bodenwand (3) mehrteilig ausgebildet, wobei die Bodenwand (3) ein Profilelement (18) aufweist, welches zwei gegenübereinander liegende Nuten (19) umfasst, wobei jeweils ein die Bodenwand (3) bereitstellendes flächiges Bodenteil (20) in der besagten Nute (19) lagerbar ist; oder wobei die Bodenwand (3) mehrere miteinander verklebte oder verschraubte Bodenteile (20) aufweist.

10. Schublade (1) nach einem der vorhergehenden Ansprüche, **dadurch gekennzeichnet, dass** die Rückwand (6) eine Ausnehmung (21) aufweist, derart, dass Raum für die Durchführung eines Siphonrohrteils (22) geschaffen wird.

11. Möbel, insbesondere Sanitärmöbel, umfassend mindestens eine Schublade nach einem der vorhergehenden Ansprüche, wobei das Möbel mindestens zwei Seitenteile (23) aufweist, an welchen die Auszugsbeschläge (8) befestigt sind, derart, dass die Schublade (1) relativ zum Möbel verschiebbar ist.

## Claims

1. Drawer (1), in particular for a bathroom furniture item (2), comprising
a bottom wall (3), two side walls (4), a front wall (5) and a rear wall (6), the bottom wall (3), the side walls (4), the front wall (5) and the rear wall (6) defining a drawer space (7),
and
two pull-out fittings (8) which are arranged parallel to one another, are arranged parallel to the side walls (4) and can be pulled out along a pull-out direction (A), the pull-out direction (A) defining a longitudinal axis (L),
the bottom wall (3) having, laterally with respect to the side walls (4), in each case one indentation (9) which extends in the direction of the longitudinal axis (L) between the front wall (5) and the rear wall (6), which indentation (9) provides a receiving space for receiving parts of the pull-out fittings (8),
the bottom wall (3) being configured with a recessed region (10) between the two indentations (9), the drawer space (7) extending downwards between the two indentations (9) as viewed from the drawer space (7), in such a way that the drawer space (7) extends on the inner side between the two indentations (9), and that the drawer space (7) is enlarged towards the bottom,
the pull-out fittings (8) in each case have a first fitting part (14) and a second fitting part (15), which fitting parts (14, 15) are connected to one another via a longitudinal guide (16), the first fitting part (14) being connected fixedly to the drawer (1), in particular to the bottom wall (3) or the side wall (4), and it being possible for the second fitting part (15) to be connected fixedly to a furniture item (2),
the drawer (1) having, furthermore, at least one dividing wall (17) which divides the drawer space (7) and extends parallel to the two side walls (4) transversely through the drawer space (7), and
the dividing wall (17) providing the lateral boundary of the recessed region (10).

2. Drawer (1) according to Claim 1, **characterized in that** that inner face (11) of the bottom wall (3) which faces the drawer space (7) lies at the same height, in particular in the recessed region (10), as the outer face (12) of the bottom wall (3) in the region of the indentation (9); or **in that** that inner face (11) of the bottom wall (3) which faces the drawer space (7) lies deeper, in particular in the recessed region (10), than the outer face (12) of the bottom wall (3) in the region of the indentation (9).

3. Drawer (1) according to either of the preceding claims, **characterized in that**, with regard to the outer face (12) of the bottom wall (3), the side wall (4) extends laterally with respect to the indentation (9) in the region of the indentation (9), and laterally delimits the indentation (9).

4. Drawer (1) according to one of the preceding claims, **characterized in that** the indentations (9) are arranged symmetrically with respect to one another with regard to a plane of symmetry (S) which runs centrally through the drawer (1), parallel to the longitudinal axes (L) and at a right angle with respect to the inner face (11) of the bottom wall (3).

5. Drawer (1) according to one of the preceding claims, **characterized in that** each of the indentations (9) has a width (B) which corresponds at most to 45% of the overall width from side wall (4) to side wall (4) of the drawer (1).

6. Drawer (1) according to one of the preceding claims, **characterized in that** the thickness of the bottom wall (3) is substantially constant over the entire inner face (11).

7. Drawer (1) according to one of the preceding claims, **characterized in that**, as viewed from above onto the inner face (11) of the drawer space (7), the recessed region (10) is greater or smaller by a multiple in terms of area than the region, in which the indentation (9) is arranged.

8. Drawer (1) according to one of the preceding claims, **characterized in that** the outer face (12) of the bottom wall (3) defines a plane (E) with respect to the recessed region (10), the pull-out fittings (8) penetrating the plane (E) towards the bottom in such a way that that region of the pull-out fittings (8) which protrudes from the plane (E) corresponds to at most 20% or at most 45% of the distance (D) between the plane (E) and the outer face (12) of the indentation (9).

9. Drawer (1) according to one of the preceding claims, **characterized**
**in that** the bottom wall (3) is configured in one piece;
or
**in that** the bottom wall (3) is configured in multiple pieces, the bottom wall (3) having a profile element (18) which comprises two grooves (19) which lie opposite one another, it being possible for in each case one flat bottom part (20) which provides the bottom wall (3) to be mounted in the said groove (19); or the bottom wall (3) having a plurality of bottom parts (20) which are adhesively bonded or screwed to one another.

10. Drawer (1) according to one of the preceding claims, **characterized in that** the rear wall (6) has a recess (21), in such a way that space is provided for leading through a siphon pipe part (22).

11. Furniture item, in particular bathroom furniture item, comprising at least one drawer according to one of the preceding claims, the furniture item having at least two side parts (23), to which the pull-out fittings (8) are fastened, in such a way that the drawer (1) can be displaced relative to the furniture item.

## Revendications

1. Tiroir (1), en particulier pour un meuble sanitaire (2), comprenant
une paroi de fond (3), deux parois latérales (4), une paroi avant (5) et une paroi arrière (6), dans lequel la paroi de fond (3), les parois latérales (4), la paroi avant (5) et la paroi arrière (6) définissent un volume de tiroir (7),
et
deux ferrures d'extraction (8) disposées en parallèle l'une à l'autre qui sont disposées en parallèle aux parois latérales (4) et sont extractibles le long d'une direction d'extraction (A), la direction d'extraction (A) définissant un axe longitudinal (L),
dans lequel la paroi de fond (3) présente latéralement par rapport aux parois latérales (4) respectivement une échancrure (9) s'étendant en direction de l'axe longitudinal (L) entre la paroi avant (5) et la paroi arrière (6), laquelle échancrure (9) fournit un volume de réception pour recevoir des parties des ferrures d'extraction (8),
dans lequel la paroi de fond (3) est réalisée entre les deux échancrures (9) avec une zone décalée (10), le volume de tiroir (7) s'étendant entre les deux échancrures (9) vers le bas, vu depuis le volume de tiroir (7), de telle sorte que le volume de tiroir (7) s'étend du côté intérieur entre les deux échancrures (9), et en ce que le volume de tiroir (7) s'agrandit vers le bas,
les ferrures d'extraction (8) présentent respectivement une première partie de ferrure (14) et une deuxième partie de ferrure (15), lesquelles parties de ferrure (14, 15) sont reliées l'une à l'autre par un guidage longitudinal (16), dans lequel la première partie de ferrure (14) est reliée solidement au tiroir (1), en particulier à la paroi de fond (3) ou à la paroi latérale (4), et dans lequel la deuxième partie de ferrure (15) peut être reliée solidement à un meuble (2),
dans lequel le tiroir (1) présente au moins une paroi de séparation (17) qui divise le volume de tiroir (7), s'étend en parallèle aux deux parois latérales (4) à travers le volume de tiroir (7), et
dans lequel la paroi de séparation (17) constitue la limite latérale de la zone décalée (10).

2. Tiroir (1) selon la revendication 1, **caractérisé en ce que** la face intérieure (11), tournée vers le volume de tiroir (7), de la paroi de fond (3), en particulier dans la zone décalée (10), est située au même niveau que la face extérieure (12) de la paroi de fond (3) dans la zone de l'échancrure (9) ; ou **en ce que** la face intérieure (11), tournée vers le volume de tiroir (7), de la paroi de fond (3), en particulier dans la zone décalée (10), est située plus bas que la face extérieure (12) de la paroi de fond (3) dans la zone de l'échancrure (9).

3. Tiroir (1) selon l'une quelconque des revendications précédentes, **caractérisé en ce que** la paroi latérale (4) s'étend par rapport à la face extérieure (12) de la paroi de fond (3) dans la zone de l'échancrure (9) latéralement par rapport à l'échancrure (9) et limite l'échancrure (9) latéralement.

4. Tiroir (1) selon l'une quelconque des revendications précédentes, **caractérisé en ce que** les échancrures (9) sont disposées en symétrie l'une par rapport à l'autre par rapport à un plan de symétrie (S) s'étendant au milieu à travers le tiroir (1), en parallèle aux axes longitudinaux (L) et perpendiculairement à la face intérieure (11) de la paroi de fond (3).

5. Tiroir (1) selon l'une quelconque des revendications précédentes, **caractérisé en ce que** chacune des échancrures (9) présente une largeur (B) qui correspond au maximum à 45 % de la largeur totale de paroi latérale (4) à paroi latérale (4) du tiroir (1).

6. Tiroir (1) selon l'une quelconque des revendications précédentes, **caractérisé en ce que** l'épaisseur de la paroi de fond (3) est substantiellement constante sur toute la face intérieure (11).

7. Tiroir (1) selon l'une quelconque des revendications précédentes, **caractérisé en ce que** vu d'en haut sur la face intérieure (11) du volume de tiroir (7), la zone décalée (10) est au niveau de la surface plusieurs fois plus grande ou plus petite que la zone dans laquelle est disposée l'échancrure (9).

8. Tiroir (1) selon l'une quelconque des revendications précédentes, **caractérisé en ce que** la face extérieure (12) de la paroi de fond (3) forme par rapport à la zone décalée (10) un plan (E), dans lequel les ferrures d'extraction (8) traversent le plan (E) vers le bas de telle sorte que la zone des ferrures d'extraction (8) qui fait saillie vers le bas à partir du plan (E) correspond au maximum à 20 % ou au maximum à 45 % de la distance (D) entre le plan (E) et la face extérieure (12) de l'échancrure (9).

9. Tiroir (1) selon l'une quelconque des revendications précédentes, **caractérisé en ce que** la paroi de fond (3) est réalisée d'une seule pièce ;
ou
**en ce que** la paroi de fond (3) est réalisée en plusieurs pièces, la paroi de fond (3) présentant un élément profilé (18) qui comprend deux rainures (19) opposées, dans lequel respectivement une partie de fond plane (20) constituant la paroi de fond (3) peut être logée dans ladite rainure (19) ; ou dans lequel la paroi de fond (3) présente plusieurs parties de fond (20) collées ou vissées ensemble.

10. Tiroir (1) selon l'une quelconque des revendications précédentes, **caractérisé en ce que** la paroi arrière (6) présente un évidement (21) de telle sorte qu'un espace est créé pour le passage d'une partie de tube siphon (22).

11. Meuble, en particulier meuble sanitaire, comprenant au moins un tiroir selon l'une quelconque des revendications précédentes, dans lequel le meuble présente au moins deux parties latérales (23) auxquelles les ferrures d'extraction (8) sont fixées de telle sorte que le tiroir (1) est coulissant par rapport au meuble.
